# EUROPÄISCHE PATENTANMELDUNG

(11) **EP 0 118 768 A2**
(43) Veröffentlichungstag der Anmeldung: **19.09.1984**
(21) Anmeldenummer: 84101308.9
(22) Anmeldetag: 08.02.1984
(51) Int. Cl.: F24F 11/00, F24F 11/04

(54) **Verfahren zum Zwangsentlüften von innenliegenden Sanitärräumen**

(30) Priorität: 08.02.1983 DE 3304258
(71) Anmelder: Reynartz, Knut, D-8031 Gilching (DE)
(72) Erfinder: Reynartz, Knut, D-8031 Gilching (DE)
(74) Vertreter: von Kirschbaum, Albrecht, Dipl.-Ing.

(57) **Zusammenfassung**

einem Verfahren zum Zwangsentlüften von innenliegenden Sanitärräumen wird die hierzu verwendete Einzellüfter mittels eines Steuergeräts mehrmals, voorzugsweise dreimal, pro Tag für eine vorgegebene Laufzeit, die beispielsweise auf zehn Minuten, einstellbar ist, eingeschaltet. Dieser durch das Steuergerät vorgegebene Rhythmus wird bei jeder Benutzung des Raums, d.h. beim Einsschalten der Raumbeleuchtung in dem innenliegenden Raum unterbrochen und erst nach Ausschalten der Raumbeleuchtung bzw. nach Ablauf der vorgeschriebenen Nachlaufzeit des Lüfters in dem vorgesehenen Takt von neuem wieder begonnen.

## Beschreibung

Die Erfindung betrifft ein Verfahren zum Zwangsentlüften von innenliegenden Sanitärräumen gemäß dem Oberbegriff des Anspruchs 1.

Für eine mechanische Lüftung von innenliegenden Räumen stehen bekanntlich mehrere Systeme zur Wahl. Eine Entlüftung mit Sammelschächten oder auch Einzelrohren unter Verwendung von Kleinventilatoren bzw. Zentralgeräten ist im heutigen Wohnungsbau aufgrund des relativ großen Platzbedarfs für das Rohrleitungssystem nicht mehr praktikabel. Somit verbleiben als Lüftungssysteme noch eine Zentralentlüftung und ein Einrohr-Lüftungssystem. Obwohl der Investitionsaufwand für eine Zentralentlüftungsanlage etwas geringer als beim Einrohrsystem ist, sprechen jedoch die nachstehend aufgeführten'Vorteile eindeutig für das Einrohr-Lüftungssystem mit Einzellüftern.

Bei Zentrallüftungsanlagen wird im Unterschied zu Einrohr-Lüftungssystemen mit Einzelgeräten etwa zehnmal soviel Wärmeenergie ins Freie transportiert, da diese Anlagen durchgehend in'Betrieb.sein müssen. Eine solche Energieverschwendung kann jedoch heute Eigentümern bzw. Mietern nicht mehr zugemutet werden. Obendrein ist bei Zentrallüftungsanlgen eine sehr kostenintensive Wartung erforderlich. Bei einem Ausfall des Zentralgeräts sind bis zur Durchführung der Reparatur alle innenliegenden Räume und somit auch Wc's ohne Entlüftung. Ferner wird bei Zentrallüftungsanlagen oft wertvoller Dachgeschoßraum zur Aufstellung der Geräte und für die Zusammenführung der Leitungen benötigt.

Im Unterschied hierzu zeichnen sich Kleinlüfter durch besonders kleine Abmessungen aus, und können, wie beispielsweise in dem deutschen Gebrauchsmuster 79 23 917 beschrieben ist, in kleinen Gehäusekästen untergebracht werden; hierbei sind die Gehäusekästen so ausgeführt, daß sie variabel eingebaut werden können, was wiederum dem heutigen Wohnungsbau sehr weitgehend entgegenkommt. Allerdings waren bei den bisher üblichen Einrohrystemen aufgrund einer mangelnden Belüftung bei ungenützten Wohnungen Bauschäden in den innenliegenden Räumen, insbesondere in innenliegenden Sanitärräumen, nicht auszuschließen.Inzwischen werden jedoch Zeitschaltuhren verwendet, mit welchen ein Ventilator oder ein Einzellüfter nur zu gewissen Zeiten in Betrieb genommen wird, beispielsweise morgens, mittags und abends jeweils für zwei oder drei Stunden oder auch für eine längere Zeit. (Siehe Recknagel/Sprenger, Taschenbuch für Heizung und Klimatechnik, 60. Ausgabe 1979, Seite 1173).

Aufgabe der Erfindung ist es daher,ein Verfahren zum Zwangsentlüften von innenliegenden Sanitärräumen zu schaffen, durch das auch bei unbenutzten Wohnungen die innenliegenden Sanitärräume energiesparend ausreichend gelüftet werden, und bei dem noch dazu ein Bruchteil, nämlich nur etwa 10%, der durch herkömmliche zentrale Lüftungsanlagen ins Freie transportierten Wärmemenge verbraucht wird. Gemäß der Erfindung ist dies bei einem Verfahren nach dem Oberbegriff des Anspruchs 1 durch die Merkmale im kennzeichnenden Teil des Anspruchs 1 erreicht. Eine vorteilhafte Weiterbildung des erfindungsgemäßen Verfahrens ist in dem Unteranspruch angegeben.

Bei dem erfindungsgemäßen Verfahren wird bei einem Einrohrsystem mit Einzellüftern, die in den zu belüftenden, innenliegenden Sanitärräumen vorgesehen sind, und mittels eines Steuergeräts mehrmals pro Tag für eine bestimmte, vorgegebene Laufzeit eingeschaltet werden, welche vorzugsweise auf zehn Minuten, aber selbstverständlich auch für eine kürzere oder längere Zeit einstellbar ist, dieser vorgesehene Rhythmus bei jeder Benutzung des

Raumes, d.h. beim Einschalten der Raumbeleuchtung in den innenliegenden, fensterlosen Sanitärräumen unterbrochen. Der erwähnte Rhythmus wird dann erst wieder nach Ausschalten der Raumbeleuchtung oder vorzugsweise sogar erst nach Ablauf der üblichen Nachlaufzeit des Einzellüfters in dem vorgesehenen Takt wieder von neuem aufgenommen. Die gewünschte Nachlaufzeit, die mit dem Ausschalten der Raumbeleuchtung beginnt, ist entweder fest vorgegeben oder kann entsprechend den jeweils vorliegenden Verhältnissen beliebig,beispielsweise zwischen 5 und 15 Minuten eingestellt werden.

Bei dem erfindungsgemäßen Verfahren kann somit jeder innenliegende Sanitärraum, der gemäß.der Vorschrift DIN 18017 (Blatt 3) entlüftet werden muß, auch bei einem Einrohrsystem mittels eines Einzellüfters in einem vorgegebenen Rhythmus mehrmals pro Tag zwangsentlüftet werden, so daß dadurch die bei den.bisher eingebauten Einrohrsystemen bestehende Gefahr, daß es in solchen innenliegenden Räumen aufgrund einer fehlenden Lüftung zu Bauschäden kommen kann, beseitigt ist. Obendrein wird bei der in regelmäßigen Abständen durchgeführten Zwangsentlüftung keine Energie verschwendet, da beispielsweise bei einer vorgegebenen Laufzeit von vorzugsweise dreimal zehn Minuten pro Tag bei minimaler Wärmeabgabe doch eine ausreichende Entlüftung gewährleistet ist. Untersuchungen haben gezeigt, daß bei nach dem erfindungsgemäßen Verfahren belüfteten, innenliegenden Sanitärräumen nur etwa ein Zehntel der Wärmeenergie aufzubringen ist, die bisher bei Zentrallüftungsanlagen ins Freie abgegeben und damit verschwendet wurde, da solche Anlagen gemäß Vorschrift durchgehend in Betrieb sein müssen. Durch das erfindungsgemäße Verfahren kann somit auch ein Einrohrsystem mit Einzellüftern in äußerst wirtschaftlicher und energiesparender Weise zum Zwangsentlüften von innenliegenden Sänitärräumen angewendet werden, so daß dadurch auch der Vorschrift DIN 18017 (Blatt 3), gemäß welcher solche innenliegende Sanitärräume auf jeden Fall entlüftet werden müssen, in vollem Umfang genügt ist.

## Patentansprüche

1. Verfahren zum Zwangsentlüften von innenliegenden Sanitärräumen mittels eines Einzellüfters, der mit Hilfe eines Steuergeräts mehrmals pro Tag für eine vorgegebene Laufzeit eingeschaltet wird, da die Räume nach DIN 18017 (Blatt 3) entlüftet werden müssen, dadurch gekennzeichnet, daß dieser Rhythmus bei jeder Benutzung des Raumes.(bei jedem Einschalten der Raumbeleuchtung) unterbrochen wird und nach dem Ausschalten der Raumbeleuchtung bzw. nach Ablauf der Nachlaufzeit des Lüfters im vorgesehenen Takt von neuem wieder beginnt.

2. Verfahren nach Anspruch 1, dadurch gekennzeichnet, daß der Lüfter dreimal pro Tag für eine Laufzeit eingeschaltet wird, die vorzugsweise auf zehn Minuten einstellbar ist.
